# EUROPÄISCHE PATENTSCHRIFT

(11) **EP 1 409 791 B1**
(45) Veröffentlichungstag und Bekanntmachung des Hinweises auf die Patenterteilung: **15.12.2004**
(21) Anmeldenummer: 02708111.6
(22) Anmeldetag: 27.03.2002
(51) Int. Cl.: E01D 15/12, E01D 15/20, E04C 3/00, E04H 15/20

(54) **PNEUMATISCHES BAU- ODER BRÜCKENELEMENT**
PNEUMATIC CONSTRUCTION OR BRIDGING ELEMENT
ELEMENT DE CONSTRUCTION OU DE PONTAGE PNEUMATIQUE

(30) Priorität: 20.07.2001 CH 134701
(43) Veröffentlichungstag der Anmeldung: 21.04.2004
(73) Patentinhaber: Prospective Concepts AG, 8152 Glattbrugg (CH)
(72) Erfinder: TO, Frederick, E., Northampton NN3 8YH (GB)
(74) Vertreter: Salgo, Reinhold Caspar, Dr.
(86) Internationale Anmeldenummer: PCT/CH2002/000178
(87) Internationale Veröffentlichungsnummer: WO 2003/016634

(56) Entgegenhaltungen:
- GB-A- 1 176 941
- US-A- 3 894 307

## Beschreibung

Die vorliegende Erfindung betrifft ein pneumatisches Brückenelement nach dem Oberbegriff des Patentanspruches 1. Pneumatische Brückenelemente sind verschiedene bekannt geworden. Diese bestehen meist aus rohrförmigen aufblasbaren Hohlkörpern mit einer Aussenhaut aus armierten Kunststoff-Folien. Besondere Vorkehrungen werden getroffen, um die auftretenden Zug- und Druckkräfte aufzunehmen und ein Ausknicken der Bauoder Brückenelemente zu verhindern. Grundsätzlich werden die Druckkräfte durch einen oder mehrere Druckstäbe aufgenommen, welche entweder im rohrförmigen Bauteil integriert oder auf diese aussen angebaut werden. Die Zugkräfte werden durch aussen angelegte oder in die Kunststoff-Folie integrierte Armierungen oder besondere Zugbänder aufgenommen. Beispiele solcher Bau- oder Brückenelemente sind bekannt aus PCT/CH01/00107, US 3,894,307, US 4,712,335, US 5,421,128.

Allen diesen Bau- oder Brückenelementen ist gemeinsam, dass für den Bau einer eigentlichen Brücke oder einem ihr in der Aufgabenstellung verwandten Bauteils mehrere solcher rohrförmiger Elemente seitlich aneinandergebaut werden müssen und dass der Aufwand für deren Bau und Einsatz beträchtlich werden kann. Ein pneumatisches Brückenelement ist auch in GB1176941 beschrieben.

Die Aufgabe, die mit der vorliegenden Erfindung gelöst werden soll, ist die Schaffung eines pneumatischen Bau- oder Brückenelementes, welches grosse Lasten aufzunehmen im Stande ist, das schnell und ohne nennenswerte Vorbereitungen eingesetzt, leicht transportiert und kostengünstig hergestellt werden kann.

Die Lösung der gestellten Aufgabe ist wiedergegeben im kennzeichnenden Teil des Patentanspruches 1 hinsichtlich ihrer wesentlichen Merkmale, in den folgenden Patentansprüchen hinsichtlich weiterer vorteilhafter Ausbildungen.

Anhand der beigefügten Zeichnung wird die Erfindung näher erläutert. Es zeigen
- Fig. 1: ein erstes Ausführungsbeispiel des Brückenelementes im Längsschnitt,
- Fig. 2: einen Querschnitt durch ein Brückenelement,
- Fig. 3: eine Seitenansicht eines Details,
- Fig. 4: eine Seitenansicht eines zweiten Ausführungsbeispiels,
- Fig. 5: ein drittes Ausführungsbeispiel in einer schematischen Seitenansicht,
- Fig. 6: ein viertes Ausführungsbeispiel in einer schematischen Seitenansicht.

Im Längsschnitt durch ein erfindungsgemässes Brückenelement gemäss Fig. 1 und im Querschnitt gemäss Fig. 2 sind die wesentlichen Strukturmerkmale sichtbar. Eine Hülle 1 des Brückenelementes besteht aus einem textilen Gewebe kleiner Dehnbarkeit und ist mit einem Elastomer oder allgemeiner: einem flexiblen Kunststoff überzogen und damit luftdicht gemacht. Über mindestens ein schematisch dargestelltes Ventil 2 kann diese Hülle 1 mit Druckluft im Bereich einiger 100 mB aufgepumpt werden. Zwischen der Ober- und der Unterseite der Hülle 1 ist eine Vielzahl von textilen Stegen 3 angeordnet und mit dem Material der Hülle 1 durch Schweissen oder Kleben verbunden. Die Stege 3 bestehen mindestens aus einer ersten Lage 4 eines Gewebes, dessen Fadenverlauf in Bezug auf die Längsrichtung des Brückenelementes etwa 45° gedreht ist. Eine zweite Lage 5 eines gleichen Gewebes weist einen bezüglich der Längsrichtung des Brückenelementes einen parallel bzw. senkrecht angeordneten Fadenverlauf auf. Das die Lagen 4, 5 bildende Gewebe weist ebenfalls kleine Dehnbarkeit auf. Selbstverständlich ist es erfindungsgemäss zwei oder mehrere erste Lagen 4 für die Stege 3 zu verwenden oder nur jeden zweiten Steg mit einer oder auch mehreren zweiten Lagen 5 zusätzlich zu versehen. Entscheidend ist die Verwendung mindestens einer ersten Lage 4 in jedem Steg um die Zugkräfte von den Stäben 6 auf die untere Fläche der Hülle 1 abzuleiten.

Auf der Oberseite des Brückenelementes ist eine Vielzahl von Druckstäben 6 angeordnet, dergestalt, dass jeder Druckstab 6 in der durch den Steg 3 definierten Ebene verläuft. Wie in Fig. 3 gezeigt, wird jeder Druckstab 6 durch eine Vielzahl von Laschen 7 geführt und in seiner Position gehalten. Die Laschen 7 sind mit der Hülle 1 durch Kleben oder Schweissen verbunden. Selbstverständlich kann auch pro Druckstab 6 nur eine einzige, sich über seine ganze Fläche erstreckende Lasche 7 vorgesehen werden. Als Druckstäbe 6 können Metallstäbe oder -Rohre, Stäbe aus GFK, CFK oder auch Holz vorgesehen werden. Ebenso wie die Dehnbarkeit der textilen Materialien ist die Druckfestigkeit der Stäbe bedingt durch die kräftemässige Beanspruchung eines solchen Brückenelementes und der Kosten, die dafür aufgewendet werden sollen.

In Fig. 1 ist ein solches Brückenelement eingerichtet und eingesetzt für die Überbrückung eines Geländeeinschnittes 8. An den Stellen, wo das Brückenelement auf einer Unterlage aufliegt, ist es vorteilhafterweise mit einem Schutzüberzug 9 verstärkt, welcher ebenfalls aus einem flexiblen Kunststoff besteht, allenfalls durch weitere Gewebearmierungen verstärkt. Über die Stäbe 6 ist hier eine Fahrbahnplatte 10, beispielsweise aus Holzplanken gelegt, um einerseits die Hülle 1 zu schützen, anderseits um die auf das Brückenelement eingeleiteten Kräfte zu verteilen.

Die Grenzbelastung in der in Fig. 1 dargestellten Einbauweise wird limitiert durch den in der Hülle 1 herrschenden Druck, die Druckfestigkeit der Stäbe 6 und die Zug- und Scherfestigkeit der Stege 3. Im Zusammenwirken mit dem Druck ist auch die Grösse der Auflageflächen des Brückenelementes auf dem Untergrund entscheidend.

Alternativ zur in Fig. 1 dargestellten Art der Auflage und der Bauweise des Brückenelementes auf den natürlichen Untergrund kann die in Fig. 4 gezeigte treten. Dargestellt ist nur das eine Ende des Brückenelementes; das andere ist völlig gleichartig ausgebildet. Die Enden der Stäbe 6 werden durch einen geeignet geformten, quer zu den Stäben 6 verlaufenden Träger 11 unterstützt und die Gewichtskraft des Brückenelementes und seiner Last wird vom Träger 11 über zwei Stützen 12 an den Untergrund abgeleitet. Die Mittel zur Kraftübertragung von den Stäben 6 auf den Träger 11 sind an sich bekannt und werden daher nicht weiter beschrieben. Erfindungswesentlich ist, dass die Stäbe 6 nicht fliegende Enden aufweisen, die nur auf Biegung beansprucht werden, sondern dass die Kräfte, die zu einer Biegung Anlass geben könnten, in Form von Zugkräften auf die Stege 3 abgeleitet werden.

Um die Strecke vom natürlichen Untergrund zur Fahrbahnplatte 10 zu überwinden, ist hier eine Rampe 13 vorgesehen, welche an der Fahrbahnplatte 10 im Bereich des Trägers 11 gelenkig befestigt ist.

Beim Ausführungsbeispiel gemäss Fig. 1 bringen die Auflagestellen im Wesentlichen nur die vertikal verlaufenden Reaktionskräfte auf. Die horizontal verlaufenden Druckkräfte auf der Oberseite des Brückenelementes und die Horizontalkomponenten der in den Stegen 3 verlaufenden Zugkräfte müssen jederzeit untereinander im Gleichgewicht stehen. Daher ist vorgesehen, die Druckstäbe entweder auf deren ganzer Länge oder zumindest in kurzen Abständen mit der Hülle 1 - vorzugsweise in den Laschen 7 - kraftschlüssig zu verbinden. Diese Verbindungen können durch mechanische Mittel wie Klemmvorrichtungen, aber auch durch Kleben vorgenommen werden.

Beim Ausführungsbeispiel gemäss Fig. 5 werden die vertikalen Reaktionskräfte von den Trägern 11 aufgebracht, welche unmittelbar an die Druckstäbe 6 angeschlossen sind, In diesem Ausführungs- und Anwendungsbeispiel ist es lediglich notwendig, die Druckstäbe 6 an ihren Enden mit der Hülle 1 kraftschlüssig zu verbinden.

Erfindungsgemäss lässt sich das Brückenelement überall dort einsetzen, wo Lasten von einem flächenhaften Element getragen werden sollen. Dies ist beispielsweise bei einem Dach der Fall. In Fig. 5 ist eine solche Verwendung dargestellt. Ein schematisch dargestelltes Gebäude, dessen Statik beispielsweise durch mehrere Stahlträger 15 gebildet ist, trägt mindestens zwei Brückenelemente gemäss Fig. 1 als Dachelemente 16. Diese sind mittels Knotenelementen 14 am einen Ende mit den Stahlträgern 15, am andern mit einem sog. Gerberträger 17 verbunden. Die Knotenelemente 14 treten an die Stellen der Träger 11 gemäss Fig. 4. Auch die Verbindungen der Knotenelemente 14 mit den Druckstäben 6 sind an sich bekannt und dem Bauingenieur geläufig.

Der Gerberträger 17 ist über die Verbindungsstellen mit den Knotenelementen auf die Dachelemente 16 hinaus verlängert, womit Drehmomente im Gerberträger 17 als senkrecht darauf wirkende Kräfte auf die Druckstäbe 6 übertragen werden können, wo sie wie normale Lasten abgeleitet werden. Faktisch bildet dieses Dach einen eigentlichen Dreigelenksbogen mit jeweils einem blockierten Gelenk auf der Seite mit der grösseren Last. Die Stahlträger 15 sind gegeneinander mit Stahlkabeln 18 abgespannt. Selbstverständlich sind andere Dachkonstruktionen mit solchen Dachelementen 16 möglich, wo damit weniger anspruchsvolle statische Aufgaben gelöst werden sollen. Da die Druckkräfte in den Druckstäben 6 hier über die Knotenelemente 14 nach aussen abgeleitet werden, ist es wiederum nur an den Enden der Druckstäbe 6 erforderlich, diese mit der Hülle kraftschlüssig zu verbinden. Zwischen den Enden können die Druckstäbe 6 in den Laschen 7 längs beweglich sein.

Eine weitere Verwendung liegt im Einsatz des erfindungsgemässen Brückenelement als Ponton wie anhand von Fig. 6 gezeigt.

## Patentansprüche

1. Pneumatisches Bau- oder Brückenelement mit einer über ein Ventil (2) mit Druckluft beaufschlagbaren Hülle (1) aus einem textilen Gewebe kleiner Dehnbarkeit und einem luftdichten Überzug aus einem flexiblen Kunststoff, mit Elementen zur Aufnahme von Druckkräften und solchen zur Aufnahme von Zugkräften, **dadurch gekennzeichnet dass**,
- an der Oberseite des Brückenelementes eine Vielzahl von Druckstäben (6) parallel zueinander angeordnet ist, welche in mit der Hülle (1) verbundenen Laschen (7) geführt sind,
- eine der Anzahl der Druckstäbe (6) entsprechende Anzahl von Stegen (3) aus einem textilen Gewebe kleiner Dehnbarkeit vorhanden ist, welche die Oberseite und die Unterseite der Hülle (1) verbinden,
- die textilen Stege (3) in parallel zueinander verlaufenden Ebenen angeordnet sind,
- jede dieser genannten Ebenen auch je einen der Druckstäbe (6) enthält,
- die Stege (3) auf ihrer ganzen Länge mit der Innenseite der Hülle (1) verbunden sind,
- pro Steg (3) mindestens eine erste Gewebelage (4) vorhanden ist, deren Fadenverlauf gegenüber der Längsrichtung des Brückenelementes um im Wesentlichen 45° gedreht ist.

2. Pneumatisches Bau- oder Brückenelement nach Patentanspruch 1, **dadurch gekennzeichnet, dass** zusätzlich zu den um 45° gedrehten Gewebelagen (4) zweite Gewebelagen (5) vorhanden sind, deren Fadenverlauf parallel und senkrecht zur Längsrichtung des Brückenelementes angeordnet ist.

3. Pneumatisches Bau- oder Brückenelement nach Patentanspruch 1 oder 2, **dadurch gekennzeichnet, dass** die Druckstäbe (6) im Wesentlichen über ihre ganze Länge mit der Hülle (1) kraftschlüssig verbunden sind.

4. Verwendung des Pneumatischen Bau- oder Brückenelementes nach Patentanspruch 3 als Brückenelement, wobei die Hülle (1) mindestens auf einem Teil ihrer Unterseite mit einem Schutzüberzug (9) verstärkt ist und das Brückenelement mit seiner Unterseite auf den Untergrund aufgelegt ist.

5. Verwendung des Pneumatischen Bau- oder Brückenelementes nach Patentanspruch 3 als Ponton (19), wobei die Hülle (1) mit Vertäuungsmitteln (20) zur Befestigung von Haltetauen (21) versehen ist.

6. Pneumatisches Bau- oder Brückenelement nach Patentanspruch 1 oder 2, **dadurch gekennzeichnet, dass** die Druckstäbe (6) an ihren beiden Enden mit der Hülle (1) kraftschlüssig verbunden und über den Rest ihrer Länge in den Laschen (7) geführt sind, und dass an den Enden der Druckstäbe (6) Mittel angebracht sind, um die Auflagekräfte abzuleiten.

7. Verwendung des Pneumatischen Bau- oder Brückenelementes nach Patentanspruch 6 als Dachelement (16), wobei die Mittel zur Ableitung der Auflagekräfte Knotenelemente (14) sind, mittels derer die Dachelemente (16) mit ihrer Tragstruktur verbunden sind.

8. Verwendung des Pneumatischen Bau- oder Brückenelementes nach Patentanspruch 6 als Brückenelement, wobei die Mittel zur Ableitung der Auflagekräfte Träger (11) sind, welche quer zu den Druckstäben (6) angeordnet sind und die Auflagekräfte über Stützen (12) an den Untergrund ableiten.

## Claims

1. A pneumatic structural or bridge element with a sheath (1) which can be supplied with compressed air via a value (2) and is made of a textile fabric of low extensibility and an airtight covering made of a flexible plastic, with elements for absorbing compressive forces and those for absorbing tensile forces, **characterized in that**
- a plurality of compression bars (6) are arranged parallel to one another at the upper side of the bridge element and are guided in shackles (7) connected to the sheath (1),
- a number of webs (3) corresponding to the number of compression bars (6) and made of a textile fabric of low extensibility are present and connect the upper side and the underside of the sheath (1),
- the textile webs (3) are arranged in planes running parallel to one another,
- each of these said planes also respectively contains one of the compression bars (6),
- the webs (3) are connected over their entire length to the inner side of the sheath (1),
- at least one first fabric layer (4) is present for each web (3) and its thread profile is turned through substantially 45° with respect to the longitudinal direction of the bridge element.

2. The pneumatic structural or bridge element as claimed in patent claim 1, **characterized in that**, in addition to the fabric layers (4) turned through 45°, there are second fabric layers (5) whose thread profile is arranged parallel and perpendicular to the longitudinal direction of the bridge element.

3. The pneumatic structural or bridge element as claimed in patent claim 1 or 2, **characterized in that** the compression bars (6) are connected nonpositively to the sheath (1) substantially over their entire length.

4. The use of the pneumatic structural or bridge element as claimed in patent claim 3 as a bridge element, in which the sheath (1) is strengthened with a protective covering (9) at least on part of its underside and the bridge element is laid onto the ground by way of its underside.

5. The use of the pneumatic structural or bridge element as claimed in patent claim 3 as a pontoon (19), in which the sheath (1) is provided with mooring means (20) for securing mooring ropes (21).

6. The pneumatic structural or bridge element as claimed in patent claim 1 or 2, **characterized in that** the compression bars (6) are connected nonpositively to the sheath (1) at their two ends and are guided in the shackles (7) over the remainder of their length, and **in that** means are mounted at the ends of the compression bars (6) in order to dissipate the bearing forces.

7. The use of the pneumatic structural or bridge element as claimed in patent claim 6 as a roof element (16), in which the means for displacing the bearing forces are node elements (14), by means of which the roof elements (16) are connected to their supporting structure.

8. The use of the pneumatic structural or bridge element as claimed in patent claim 6 as a bridge element, in which the means for dissipating the bearing forces are beams (11) which are arranged transversely with respect to the compression bars (6) and dissipate the bearing forces to the ground via supports (12).

## Revendications

1. Elément de construction ou de pont pneumatique comprenant une enveloppe (1) pouvant être sollicitée avec de l'air comprimé par une vanne (2) et à base d'un tissu textile de faible extensibilité et d'un revêtement étanche à l'air à base d'un plastique souple, des éléments pour la réception de forces de pression et des éléments pour la réception de forces de traction, **caractérisé en ce que**
- sur le côté supérieur de l'élément de pont est disposé un grand nombre de barres de pression (6) disposées parallèlement entre elles, qui sont guidées dans des languettes (7) reliées à l'enveloppe (1),
- un nombre, correspondant au nombre des barres de pression (6), de nervures (3) à base d'un tissu textile de faible extensibilité est présent, qui relient le côté supérieur et le côté inférieur de l'enveloppe (1),
- les nervures (3) textile sont disposées dans des plans agencés parallèlement entre eux,
- chacun de ces plans cités contient chacun également l'une des barres de pression (6)
- les nervures (3) sont reliées sur toute leur longueur au côté intérieur de l'enveloppe (1),
- on a pour chaque nervure (3) au moins une première couche de tissu (4) dont le tracé de fil est tourné de sensiblement 45° par rapport à la direction longitudinale de l'élément de pont.

2. Elément de construction ou de pont pneumatique selon la revendication 1, **caractérisé en ce que**, en supplément des couches de tissu (4) tournées de 45°, on a des secondes couches de tissu (5), dont le tracé de fil est disposé parallèlement et perpendiculairement à la direction longitudinale de l'élément de pont.

3. Elément de construction ou de pont pneumatique selon la revendication 1 ou 2, **caractérisé en ce que** les barres de pression (6) sont reliées sensiblement sur toute leur longueur à l'enveloppe (1) par l'adhérence des forces.

4. Utilisation de l'élément de construction ou de pont pneumatique selon la revendication 3 comme élément de pont, l'enveloppe (1) étant renforcée au moins sur une partie de son côté inférieur avec un revêtement de protection (9) et l'élément de pont étant posé avec son côté inférieur sur le sous-sol.

5. Utilisation de l'élément de construction ou de pont pneumatique selon la revendication 3 comme ponton (19), l'enveloppe (1) étant pourvue de moyens d'amarrage (20) pour la fixation d'amarres (21).

6. Elément de construction ou de pont pneumatique selon la revendication 1 ou 2, **caractérisé en ce que** les barres de pression (6) sont reliées sur les deux extrémités à l'enveloppe (1) par adhérence des forces et sont guidées par le reste de leur longueur dans les languettes (7), et **en ce que** sur les extrémités des barres de pression (6) sont placés des moyens pour dévier les forces de support.

7. Utilisation de l'élément de construction ou de pont pneumatique selon la revendication 6 comme élément de toit (16), les moyens pour la déviation des forces d'appui étant des éléments de noeud (14), au moyen desquels les éléments de toit (16) sont reliés à leur structure portante.

8. Utilisation de l'élément de construction ou de pont pneumatique selon la revendication 6 comme élément de pont, les moyens pour la déviation des forces de support étant des poutres (11), qui sont disposées transversalement aux barres de pression (6) et dévient les forces de support au moyen d'appuis (12) sur le sous-sol.
